# EUROPÄISCHE PATENTSCHRIFT

(11) **EP 3 209 413 B1**
(45) Veröffentlichungstag und Bekanntmachung des Hinweises auf die Patenterteilung: **20.06.2018**
(21) Anmeldenummer: 15767539.8
(22) Anmeldetag: 25.09.2015
(51) Int. Cl.: B01F 7/00, B01F 7/16

(54) **RÜHRWERKZEUG UND RÜHRGERÄT MIT EINEM DERARTIGEN WERKZEUG**
STIRRING TOOL AND STIRRER COMPRISING A TOOL OF SAID TYPE
OUTIL D'AGITATION ET APPAREIL D'AGITATION MUNI D'UN TEL OUTIL

(30) Priorität: 20.10.2014 DE 102014221239
(43) Veröffentlichungstag der Anmeldung: 30.08.2017
(73) Patentinhaber: SAMIX GmbH, 90513 Zirndorf (DE)
(72) Erfinder: MUHS, Andreas, 99867 Gotha (DE)
(74) Vertreter: Rau, Schneck & Hübner Patentanwälte Rechtsanwälte PartGmbB
(86) Internationale Anmeldenummer: PCT/EP2015/072119
(87) Internationale Veröffentlichungsnummer: WO 2016/062498

(56) Entgegenhaltungen:
- EP-A1- 1 911 511
- EP-A1- 2 659 958
- DE-C- 925 945
- US-A1- 2005 007 869

## Beschreibung

Die Erfindung betrifft ein Rührwerkzeug und ein Rührgerät mit einem derartigen Rührwerkzeug.
Die EP 2 659 958 A1 offenbart ein Rührwerkzeug, mit dem medizinische, pharmazeutische oder kosmetische Produkte in einem Rührgefäß zubereitet werden.
Es ist eine Aufgabe der vorliegenden Erfindung, ein Rührwerkzeug der eingangs genannten Art derart zu gestalten, dass ein Rührergebnis verbessert ist.
Diese Aufgabe ist erfindungsgemäß gelöst durch ein Rührwerkzeug mit den im Anspruch 1 angegebenen Merkmalen.

Erfindungsgemäß wurde erkannt, dass ein Rührergebnis dann verbessert ist, wenn Rührspeichen in Richtung einer Drehachse eines Rührwerkzeugs versetzt zueinander angeordnet sind. Insbesondere sind die Rührspeichen derart ausgeführt, dass entlang einer virtuellen Kreisbahn um die Drehachse des Rührwerkzeugs ein jeweiliger Flächenschwerpunkt benachbarter Rührspeichen entlang der Drehachse versetzt zueinander angeordnet sind. Die versetzte Anordnung ergibt sich insbesondere daraus, dass die Flächenschwerpunkte benachbarter Rührspeichen bezogen auf die Drehachse unterschiedliche Höhenpositionen aufweisen. Insbesondere ist jeweils eine Rührspeiche innerhalb einer Ebene angeordnet, die insbesondere senkrecht zur Drehachse orientiert ist. Es ist aber auch denkbar, dass eine Rührspeiche eine senkrecht zur Drehachse orientierte Ebene mindestens einmal schneidet. Gegenüber einer senkrecht zur Drehachse orientierten Ebene kann die Rührspeiche geneigt angeordnet sein. Es ist auch denkbar, dass die Rührspeiche zumindest abschnittsweise gegenüber der senkrecht zur Drehachse orientierten Ebene gekrümmt ausgeführt ist. Eine bezogen auf die Drehachse versetzte Anordnung der Rührspeichen im Sinne der Erfindung ist auch dann gegeben, wenn die Flächenschwerpunkte benachbarter Rührspeichen in einer gemeinsamen Ebene senkrecht zur Drehachse angeordnet sind, aber eine Projektion der Rührspeichenoberfläche in Drehrichtung des Rührwerkzeugs sich unterscheidet. Dies ist beispielsweise dann der Fall, wenn Rührspeichen unterschiedlicher Querschnittsform jeweils symmetrisch bezüglich einer Mittenebene des Rührwerkzeugs angeordnet sind, wobei die Mittenebene senkrecht zur Drehachse orientiert ist. Entsprechend ist es auch denkbar, dass eine Rührspeiche zwei parallel zueinander und entlang der Drehachse beabstandet angeordnete Rührspeichenlamellen aufweist, die insbesondere identisch ausgeführt sind. Die beabstandete Anordnung der Rührspeichenlamellen legt einen Rührspeichenspalt fest. Eine in Drehrichtung nachfolgende Rührspeiche kann beispielsweise die Kontur des Rührspeichenspalts oder zumindest eine dem Rührspeichenspalt ähnliche Kontur aufweisen. Auch eine derartige Rührspeichenanordnung ist eine versetzte Rührspeichenanordnung im Sinne der vorliegenden Patentanmeldung. Ein Rühren, also ein Drehen des Rührwerkzeugs um die Drehachse, bewirkt, dass das Gemisch in Umfangsrichtung um die Drehachse und in einer Richtung parallel zur Drehachse vermischt wird. Wegen der zueinander versetzten Anordnung der Rührspeichen folgt das Gemisch bei einem Rührvorgang einer Wellenbewegung. Bei einer vergleichsweise weiter oben in Richtung der Drehachse angeordneten Rührspeiche wird das Gemisch unter dieser Rührspeiche hindurch gerührt. Bei einer vergleichsweise weiter unten in Richtung der Drehachse angeordneten Rührspeiche wird das Gemisch über diese Rührspeiche hinweg verdrängt. Erfindungsgemäß wurde erkannt, dass die versetzte Anordnung der Rührspeichen eine verbesserte Durchmischung der Bestandteile des Gemischs bewirkt. Insbesondere ist eine Zerreibung von festen Ausgangsstoffen der Bestandteile in dem Gemisch verbessert. Das Gemisch weist eine verbesserte Homogenität auf. Ein Gemisch besteht insbesondere aus mindestens zwei verschiedenen Bestandteilen, wobei die Bestandteile verschiedene Konsistenzen aufweisen können und insbesondere ein erster Bestandteil fest und ein zweiter Bestandteil flüssig sein kann. Es ist auch möglich, dass beide Bestandteile fest oder beide Bestandteile flüssig sind. Die Bestandteile können auch pastös sein. Die Bestandteile können derart gewählt sein, dass die Löslichkeit des einen Bestandteils in dem anderen Bestandteil nicht oder in nicht ausreichendem Maß gegeben ist. Das Gemisch ist insbesondere ein medizinisches, pharmazeutisches oder kosmetisches Produkt. Das fertig gerührte Gemisch ist insbesondere eine flüssige oder pastöse Masse, insbesondere eine Salbe. Das Gemisch kann auch als Gel oder in anderer Form und/oder Konsistenz vorliegen. Das Gemisch kann als Suspension oder Emulsion vorliegen. Das Rührwerkzeug umfasst ferner ein Verbindungselement in Form einer Nabe zum Verbinden des Rührwerkzeugs mit einem Rührantrieb. Ein Rührantrieb kann ein Schaft sein, der eine Rührbewegung, also eine Drehbewegung, von dem Rührgerät auf das Rührwerkzeug überträgt. Der Schaft kann beispielsweise über ein Getriebe an einem Elektromotor gekoppelt sein. Das Rührwerkzeug umfasst ferner einen Trägerring, der insbesondere das Verbindungselement umschließt. Insbesondere ist der Trägerring koaxial zu der Nabe angeordnet. Die Rührspeichen sind zwischen dem Verbindungselement und dem Trägerring angeordnet. Insbesondere weist das Rührwerkzeug sechs Rührspeichen auf. Es ist auch möglich, dass mehr als sechs oder weniger als sechs Rührspeichen vorgesehen sind. Die Rührspeichen sind bezogen auf eine Drehung um die Drehachse gleich beabstandet angeordnet. Insbesondere sind jeweils zwei Rührspeichen diametral gegenüberliegend zur Drehachse angeordnet. Vorteilhaft ist es, wenn eine gerade Anzahl an Rührspeichen vorgesehen ist, also zwei, vier, sechs, acht, zehn, zwölf usw. Durch die Rührspeichen sind das Verbindungselement und der Trägerring fest miteinander verbunden. Das Rührwerkzeug weist eine hohe Steifigkeit und Stabilität auf. Die an dem Verbindungselement eingeleitete Drehbewegung des Rührwerkzeugs wird zuverlässig über die Rührspeichen auf den Trägerring übertragen. An dem Trägerring ist mindestens eine radial vorstehende Rührnase angeordnet. Die Rührnase ist an einer äußeren Zylindermantelfläche des Trägerrings vorgesehen. Die Rührnase dient insbesondere zum definierten Anliegen des Rührwerkzeugs an einer Innenfläche eines Rührgefäßes. Ein Rührgefäß, insbesondere eine Kruke, weist typischerweise eine Hohlzylinderform auf. Die mindestens eine Rührnase ermöglicht ein elastisches Anliegen an der Innenfläche der Kruke. Dazu kann im Bereich der Rührnase ein maximaler Außendurchmesser des Rührwerkzeugs größer als ein Innendurchmesser der Kruke sein. In Folge der Elastizität der Rührnase und insbesondere des Rührwerkzeugs ist eine elastische Deformation des Rührwerkzeugs derart möglich, dass die mindestens eine Rührnase mit einer definierten radialen Vorspannung an der Innenfläche der Kruke anliegt. Ein elastisches Anliegen der Rührnase an der Innenfläche der Kruke ist aber nicht zwingend erforderlich. Insbesondere kann auf ein Übermaß, bei dem der maximale Außendurchmesser des Rührwerkzeugs größer ist als der Innendurchmesser der Kruke, auch verzichtet werden. In jedem Fall ermöglicht die Rührnase ein Abstreifen des Gemischs von der Innenfläche der Kruke. Unerwünschte Ablagerungen an der Innenfläche werden vermieden.

Ein Rührwerkzeug, bei dem mindestens eine erste Rührspeiche bündig mit einer Oberseite des Rührwerkzeugs abschließt und/oder bei dem mindestens eine zweite Rührspeiche bündig mit einer Unterseite des Rührwerkzeugs abschließt, ermöglicht eine zuverlässige Durchmischung des Gemischs innerhalb der Kruke. Dadurch ist gewährleistet, dass die mindestens eine erste Rührspeiche an einer Deckelinnenfläche der Kruke, insbesondere eines Krukendeckels, während eines Rührvorgangs anliegen kann. Unerwünschte Ablagerungen an der Deckelinnenfläche werden vermieden. Entsprechend kann die mindestens eine zweite Rührspeiche während des Rührvorgangs an einer Bodenfläche der Kruke anliegen und unerwünschte Ablagerungen vermeiden. Die Durchmischung ist verbessert. Der geometrische Rührbereich des Rührwerkzeugs deckt das gesamte Rührgefäß ab. Schattenbereiche, die mittels des Rührgeräts nicht durchmischt werden, sind vermieden.

Ein Rührwerkzeug, bei dem die Rührspeichen jeweils eine Rührspeichenachse aufweisen, die geradlinig ausgeführt ist, weist eine vereinfachte Formgebung auf. Die geradlinig ausgeführten Rührspeichen ermöglichen insbesondere eine erhöhte Strukturstabilität. Gleichzeitig ermöglichen die Rührspeichen eine erforderliche Elastizität und Flexibilität, um ein elastisch deformiertes Anliegen der Rührnase an der Innenfläche der Kruke zu ermöglichen. Die Rührspeichen sind insbesondere radial zur Drehachse, also strahlenförmig zu dem Verbindungselement, ausgeführt.

Ein Rührwerkzeug, das aus Kunststoff, insbesondere aus Polyamid, insbesondere durch Kunststoffspritzguss, hergestellt worden ist, ermöglicht eine hohe Flexibilität hinsichtlich der geometrischen Ausgestaltung. Der Kunststoff, aus dem das Rührwerkzeug hergestellt ist, ist insbesondere ein thermoplastischer Kunststoff. Der Kunststoff zeichnet sich durch eine hohe Chemikalienbeständigkeit aus und ist insbesondere vergleichsweise hart, abriebfest und temperaturbeständig, um den Prozessbedingungen während des Rührens zu widerstehen. Ein Rührwerkzeug aus einem derartigen Kunststoff weist einen hohen Verschleißwiderstand und gute Gleiteigenschaften auf. Insbesondere ist das Rührwerkzeug einstückig hergestellt. Das Rührwerkzeug kann eine Vielzahl von geometrischen Nebenformelementen aufweisen, die das verbesserte Rührergebnis bewirken. Die Nebenformelemente können in einem Verfahrensschritt, nämlich durch Kunststoffspritzguss, angeformt werden. Es ist nicht erforderlich, trennende und/oder fügende Fertigungsverfahren einzusetzen.

Ein Rührwerkzeug, bei dem die mindestens eine Rührnase bezogen auf einen Drehwinkel um die Drehachse, insbesondere mittig, zwischen zwei Rührspeichen angeordnet ist, ermöglicht eine verbesserte Strukturflexibilität des Rührwerkzeugs. Die mindestens eine Rührnase ist an einem freien Abschnitt des Trägerrings angeordnet. Der freie Abschnitt des Trägerrings erstreckt sich zwischen zwei benachbarten Rührspeichen. Der freie Abschnitt des Trägerrings ist insbesondere in radialer Richtung bezogen auf die Drehachse ungestützt, also frei, und damit struktur-elastisch.

Ein Rührwerkzeug mit mehreren, insbesondere sechs, Rührnasen, die insbesondere in Umfangsrichtung des Rührwerkzeugs gleichmäßig beabstandet angeordnet sind, wobei insbesondere jeweils zwei Rührnasen bezüglich der Drehachse diametral gegenüberliegend angeordnet sind, gewährleistet ein zuverlässiges Abnehmen des Gemischs von der Innenfläche der Kruke mittels der Rührnasen.

Ein Rührwerkzeug, bei dem die Rührspeichen jeweils eine Rührspeichenhöhe aufweisen, die kleiner ist als eine Rührwerkzeughöhe, vereinfachen die wellenförmige Durchmischung des Gemischs. Abstreifen an der Deckelinnenfläche der Kruke und an dem Boden der Kruke ist gewährleistet. Insbesondere beträgt die Rührspeichenhöhe mindestens 30 % der Rührwerkzeughöhe, insbesondere mindestens 50 %, insbesondere mindestens 60 %, insbesondere mindestens 70 % und insbesondere mindestens 75 % der Rührwerkzeughöhe.

Bei einem Rührwerkzeug, bei dem die Rührspeichen jeweils eine, insbesondere ausschließlich, konvex ausgeführte Querschnittsform aufweisen, sind unerwünschte Ablagerungen des Gemischs und/oder Bestandteilen davon an den Rührspeichen ausgeschlossen. Die Querschnittsform ist senkrecht zu einer Rührspeichenachse orientiert. Die Querschnittsform ist insbesondere linsenförmig oder ellipsenartig ausgeführt. Die Linsenform ist insbesondere gegenüber einer Rührwerkzeugoberfläche geneigt angeordnet. Das bedeutet, dass die Querschnittsform, die beispielsweise eine Hauptachse aufweist, mit einem von Null verschiedenen Neigungswinkel, der beispielsweise 30°, beträgt, gegenüber der Rührwerkzeugoberfläche angeordnet ist. Der Neigungswinkel kann, insbesondere in Abhängigkeit des herzustellenden Gemischs, auch größer oder kleiner als 30° gewählt sein. Je größer der Neigungswinkel gewählt ist, also je steiler die Rührspeiche angestellt ist, desto größer ist die dadurch erzeugte Verwirbelung während des Rührvorgangs. Überraschenderweise wurde gefunden, dass durch das Anstellen der Rührspeichen eine zusätzliche Verwirbelung vergleichsweise unkompliziert erzeugt werden kann. Insbesondere ist eine geometrisch komplexe Rührspeichengestaltung, wie aus der EP 2 659 958 A1 bekannt, entbehrlich. Die Fertigung des Rührwerkzeugs ist vereinfacht.

Ein Rührwerkzeug, bei dem die Kontur der mindestens einen Rührnase ausschließlich konvex ausgeführt ist, verhindert unerwünschte Materialansammlungen und/oder Ablagerungen.

Ein Rührwerkzeug, bei dem die mindestens eine Rührnase einen Anliegeabschnitt zum Anliegen an einer Innenwand des Rührgefäßes aufweist, wobei der Anliegeabschnitt eine Anliegeabschnittshöhe aufweist, die kleiner ist als eine Rührwerkzeughöhe, ermöglicht eine verbesserte Durchmischung und Zerreibung des Gemischs. Eine Anliegeabschnittslänge, also eine Erstreckung des Anliegeabschnitts in Umfangsrichtung des Rührwerkzeugs, kann unterschiedlich festgelegt sein. Eine Anliegefläche des Anliegeabschnitts an der Innenfläche der Kruke ergibt sich aus dem Produkt der Anliegeabschnittshöhe und der Anliegeabschnittslänge. Es ist denkbar, dass die Anliegeabschnittslänge infinitesimal klein gewählt wird. In diesem Fall ergibt sich zwischen Anliegeabschnitt und Innenfläche der Kruke eine Linienberührung, also keine Flächenberührung. Insbesondere ist der Anliegeabschnitt durch eine Anliegekante, die parallel zur Drehachse des Rührwerkzeugs orientiert ist, verwirklicht. Insbesondere ist eine Durchmischung auch in einem behälterwandnahen Bereich gewährleistet. Die Anliegeabschnittshöhe beträgt insbesondere höchstens 30 % der Rührwerkzeughöhe. Dadurch ist gewährleistet, dass die Rührnase lediglich abschnittsweise an der Innenfläche der Kruke anliegt. Die Rührnase dient zum Abstreifen von dem Gemisch an der Innenfläche der Kruke. Die Rührnase dient ferner zum Durchmischen und Rühren des Gemischs, insbesondere in einem Bereich zwischen dem Trägerring des Rührwerkzeugs und der Innenfläche der Kruke.

Die Anliegekante kann parallel zur Innenfläche der Kruke orientiert, also gekrümmt ausgeführt sein. Der Anliegeabschnitt ist insbesondere mittig zwischen zwei benachbarten Rührspeichen am Trägerring angeordnet. Ein derartiges Rührwerkzeug zeigt eine verbesserte Strukturelastizität auf. Die Rührspeichen wirken als radiale Stützelemente. In dem Bereich zwischen den Rührspeichen ist der Trägerring vergleichsweise flexibel. Ein elastisches Nachgeben des Trägerrings und der Rührnase ist möglich, wenn die Rührnase gegen die Innenfläche der Kruke gedrückt wird. Die erhöhte Strukturelastizität und Strukturflexibilität sind insbesondere für kleinbauende Einwegflügelrührer vorteilhaft.

Ein Rührwerkzeug, bei dem die mindestens eine Rührnase innerhalb des Anliegeabschnitts eine maximale Rührnasentiefe aufweist, die insbesondere einen maximalen Rührwerkzeugdurchmesser festlegt, gewährleistet ein zuverlässiges Abstreifen des Gemischs von der Innenfläche der Kruke mittels der Rührnasen.

Ein Rührwerkzeug, bei dem die mindestens eine Rührnase einen Mischabschnitt zum Mischen des Gemischs aufweist, wobei die mindestens eine Rührnase innerhalb des Mischabschnitts eine reduzierte Rührnasentiefe aufweist, die insbesondere kleiner ist als eine maximale Rührnasentiefe, ermöglicht ein verbessertes Durchmischen des Gemischs an einer Außenseite des Trägerrings. Im Bereich des Mischabschnitts resultiert aufgrund der reduzierten Rührnasentiefe ein ringförmiger Spalt zwischen Rührnase und Innenfläche der Kruke. In diesem Bereich kann bei einer Drehbewegung des Rührwerkzeugs das Gemisch das Rührwerkzeug umströmen. Eine Umfangsströmung ist ermöglicht. Eine derartige Strömung ist bei einem Rührwerkzeug gemäß der EP 2 659 958 A1 ausgeschlossen, da die Rührnasenhöhe identisch ist mit der Rührwerkzeughöhe. Überraschend wurde gefunden, dass die Umfangsströmung in Folge des Mischabschnitts das Mischergebnis zusätzlich verbessert. Insbesondere ist der Mischabschnitt zumindest abschnittsweise entlang des äußeren Umfangs des Rührwerkzeugs parallel zu dem Anliegeabschnitt ausgeführt. Der Mischabschnitt weist eine Mischabschnittshöhe auf, die zumindest abschnittsweise kleiner ist als die Rührwerkzeughöhe. Insbesondere ergibt sich die Rührwerkzeughöhe als Summe von Anliegeabschnittshöhe und Mischabschnittshöhe. Der Mischabschnitt kann sich entlang des äußeren Umfangs des Trägerrings länger erstrecken als der Anliegeabschnitt. Das bedeutet, dass der Mischabschnitt beispielsweise entlang des äußeren Umfangs in einem ersten Teilabschnitt überlappend mit dem Anliegeabschnitt ausgeführt ist. Dem ersten Teilabschnitt kann sich ein zweiter Teilabschnitt des Mischabschnitts anschließen, wobei sich der zweite Teilabschnitt insbesondere über die gesamte Rührwerkzeughöhe erstreckt. Der zweite Teilabschnitt des Mischabschnitts weist eine insbesondere im Vergleich zum Anliegeabschnitt reduzierten Außendurchmesser auf, so dass eine Umfangsströmung zwischen dem zweiten Teilabschnitt des Mischabschnitts und der Innenfläche der Kruke ermöglicht ist.

Ein Rührwerkzeug, bei dem die mindestens eine Rührnase eine, insbesondere in Drehrichtung des Rührwerkzeugs vorn an der Rührnase angeordnete, Anströmfläche zum Anströmen des Gemischs an die Rührnase aufweist, wobei die mindestens eine Rührnase entlang der Anströmfläche eine reduzierte Rührnasentiefe aufweist, die insbesondere kleiner ist als eine maximale Rührnasentiefe, ermöglicht eine verbesserte Strömung des Gemischs. Die Durchmischung ist zusätzlich verbessert. Insbesondere ist die reduzierte Rührnasentiefe entlang der Drehrichtung des Rührwerkzeugs veränderlich, insbesondere entlang der Drehrichtung zunehmend, insbesondere nicht-linear zunehmend. Bei einer Drehbewegung des Rührwerkzeugs während eines Rührvorgangs wird das Gemisch im Bereich eines die Anströmfläche aufweisenden Anströmabschnitts einem in Umfangsrichtung sich radial verjüngenden Ringspalt zugeführt. Aufgrund des reduzierten Ringspalts zwischen Rührwerkzeug und Krukeninnenfläche resultiert eine erhöhte Strömungsgeschwindigkeit für das Gemisch, wodurch das Rührergebnis zusätzlich verbessert ist.

Ein Rührwerkzeug, bei dem ein auf die Drehachse bezogener Umfangswinkel des Anströmabschnitts höchstens 85 % eines Umfangswinkels der mindestens einen Rührnase beträgt, weist zusätzlich verbesserte Anströmbedingungen für das Gemisch auf.

Es ist eine weitere Aufgabe der vorliegenden Erfindung, ein Rührgerät bereitzustellen, das ein Rühren mit verbessertem Rührergebnis ermöglicht.

Diese Aufgabe ist erfindungsgemäß gelöst durch ein Rührgerät mit den im Anspruch 15 angegebenen Merkmalen.

Erfindungsgemäß wurde erkannt, dass ein Rührgerät, das mit einem erfindungsgemäßen Rührwerkzeug ausgestattet ist, ein verbessertes Rührergebnis ermöglicht. Das Rührwerkzeug ist innerhalb eines Rührgefäßes, der Kruke, angeordnet. Insbesondere ist vorgesehen, dass das Rührwerkzeug nach Abschluss des Rührvorgangs in der Kruke verbleibt. Das Rührwerkzeug ist insbesondere als Einmal-Werkzeug vorgesehen. Gleichwohl ist es möglich, das Rührwerkzeug nach erfolgtem Rührvorgang aus dem Rührgefäß zu entnehmen und beispielsweise nach einer Reinigung für einen weiteren Rührvorgang zu verwenden. Das Rührwerkzeug wird über einen Rührantrieb angetrieben. Dazu ist das Rührwerkzeug beispielsweise an einem Rührschaft befestigt. Insbesondere ist eine Rührwerkzeughöhe kleiner als eine Rührgefäßhöhe. Eine Relativbewegung zwischen Rührwerkzeug und Rührgefäß entlang der Drehachse des Rührwerkzeugs ermöglicht ein vollständiges Durchmischen des Gemischs in dem Rührgefäß.

Ein Ausführungsbeispiel der Erfindung wird nachfolgend anhand der Zeichnung näher erläutert. In dieser zeigen:
- Fig. 1: eine schematische Darstellung eines Rührgeräts mit einem Rührwerkzeug,
- Fig. 2: eine perspektivische Darstellung eines erfindungsgemäßen Rührwerkzeugs,
- Fig. 3: eine Ansicht von unten des Rührwerkzeugs in Fig. 2,
- Fig. 4: einen Querschnitt gemäß Schnittlinie IV-IV in Fig. 3,
- Fig. 5: einen Querschnitt gemäß Schnittlinie V-V in Fig. 3,
- Fig. 6: eine vergrößerte Ausschnittsdarstellung einer Rührnase gemäß Detail VI in Fig. 2,
- Fig. 7: eine vergrößerte Seitenansicht einer Rührnase,
- Fig. 8: eine Ansicht gemäß Pfeil VIII in Fig. 7,
- Fig. 9: eine Schnittdarstellung gemäß Schnittlinie IX-IX in Fig. 3,
- Fig. 10: eine Schnittdarstellung gemäß Schnittlinie X-X in Fig. 3,
- Fig. 11: eine Schnittdarstellung gemäß Schnittlinie XI-XI in Fig. 3 und
- Fig. 12: eine Schnittdarstellung gemäß Schnittlinie XII-XII in Fig. 3.

Ein in Fig. 1 dargestelltes Rührgerät 1 dient zum Rühren eines Gemischs, insbesondere für medizinische, pharmazeutische oder kosmetische Produkte. Das Rührgerät 1 weist einen im Wesentlichen C-förmigen Rahmen 2 auf mit einem Standfuß 3, einer Vertikalsäule 4 und einem Tragearm 5. Der Tragearm 5 ist insbesondere horizontal und insbesondere parallel zum Standfuß 3 orientiert. Der Tragearm 5 trägt einen Rührantrieb 6, der als Elektromotor ausgeführt ist. Der Rührantrieb 6 ist insbesondere über ein Getriebe mit einem Rührschaft 7 gekoppelt. Eine Drehbewegung des Rührantriebs 6 wird auf den Schaft 7 und ein damit verbundenes Rührwerkzeug 8 übertragen. Die Drehbewegung des Schafts 7 ist durch den Pfeil 9 gekennzeichnet. Der Schaft 7 ist in ein Rührgefäß 10, das auch als Kruke bezeichnet wird, geführt und mit dem in der Kruke angeordneten Rührwerkzeug 8 verbunden. Die Kruke weist einen Boden 11, eine zylindrische Seitenwand 12 und einen Deckel 13 auf. Der Deckel 13 ist mittels eines Halteabschnitts 14 in einer Hubaufnahme 15 gehalten. Die Hubaufnahme 15 ist als Kragarm ausgeführt und ist entlang der Vertikalsäule 4 vertikal verfahrbar, wie dies durch einen Doppelpfeil angedeutet ist. Dazu ist eine angetriebene Linearführung 15a vorgesehen, beispielsweise ein Spindelantrieb.

Für einen Rührvorgang wird das Rührwerkzeug 8 in das Rührgefäß 10 eingeführt und das Rührgefäß 10 mittels des Deckels 13 verschlossen. Der Rührvorgang, also das Mischen des Gemischs, erfolgt dadurch, dass das Rührwerkzeug 8 entlang der Drehrichtung 9 angetrieben wird. Zusätzlich kann eine Vertikalbewegung der Hubaufnahme 15 mit dem daran befestigten Rührgefäß 10 erfolgen. Dadurch ist eine Relativbewegung in Vertikalrichtung zwischen Rührgefäß 10 und Rührwerkzeug 8 gewährleistet.

Das Rührwerkzeug 8 ist in Fig. 2 bis 12 näher erläutert. Das Rührwerkzeug 8 ist aus Kunststoff und insbesondere als Polyamid hergestellt. Die Oberfläche des Rührwerkzeugs 8 ist glatt und insbesondere hochglänzend ausgeführt. Dadurch ist das Risiko einer unerwünschten Materialanhaftung an dem Rührwerkzeug 8 reduziert.

Das Rührwerkzeug 8 umfasst ein Verbindungselement 16 in Form einer Nabe. Mit dem Verbindungselement 16 ist das Rührwerkzeug 8 um eine Drehachse 17 mit dem Schaft 7 verbindbar. Die Drehachse 17 des Rührwerkzeugs 8 entspricht der Drehachse des Schafts 7. Das Rührwerkzeug 8 ist an dem Schaft 7 koaxial aufgenommen und gehalten. Das Verbindungselement 16 ist ringförmig ausgeführt. An einer Innenseite des Rings sind zwei Rastelemente 18 vorgesehen, die eine Rastverbindung mit korrespondierenden Ausnehmungen am Schaft 7 gewährleisten. Das Rührwerkzeug 8 ist an dem Schaft 7 bezogen auf eine Drehung um die Drehachse 17 und in axialer Richtung der Drehachse 17 gehalten. Die Rastelemente 18 weisen in einer senkrecht zur Drehachse 17 orientierten Ebene eine segmentähnliche Kontur auf.

Das Rührwerkzeug 8 weist ferner einen Trägerring 19 auf. Eine innere Mantelfläche 22 des Trägerrings 19 kann eine Aushebeschräge aufweisen. Das bedeutet, dass die innere Mantelfläche 22 einen bezogen auf die Drehachse 17 konischen Verlauf aufweist, wobei der Konuswinkel kleiner ist als 5° und insbesondere mindestens 0,5° beträgt. Die Aushebeschräge erleichtert das Entformen des Rührwerkzeugs 8 aus einem Kunststoffspritzgusswerkzeug. Der Trägerring 19 ist koaxial zu dem Verbindungselement 16 angeordnet. Der Trägerring 19 ist koaxial zur Drehachse 17 angeordnet. Der Trägerring 19 umschließt das Verbindungselement 16. Der Trägerring 19 und das Verbindungselement 16 sind in einer Höhenrichtung, die parallel zur Drehachse 17 orientiert ist, gleich hoch. Der Trägerring 19 und das Verbindungselement 16 legen eine Rührwerkzeughöhe H_{W} fest. Gemäß dem gezeigten Ausführungsbeispiel beträgt die Rührwerkzeughöhe H_{W} 3 mm. Der Trägerring 19 weist eine Ringstärke s_{R} von 2 mm auf. Die Ringstärke s_{R} ist für die Strukturelastizität des Trägerrings 19 und somit des Rührwerkzeugs 8 von Bedeutung. Die Strukturelastizität des Rührwerkzeugs 8 ist umso größer, je kleiner die Ringstärke s_{R} ist. Um die Strukturelastizität beispielsweise gegenüber dem gezeigten Ausführungsbeispiel des Rührwerkzeugs 8 zu erhöhen, ist die Ringstärke s_{R} kleiner als 2mm zu wählen. Der Trägerring 19 weist einen Ringdurchmesser D_{R} auf, der gemäß dem gezeigten Ausführungsbeispiel 54,4 mm beträgt.

Zwischen dem Verbindungselement 16 und dem Trägerring 19 sind sechs Rührspeichen 20, 21 angeordnet. Gemäß dem gezeigten Ausführungsbeispiel umfasst das Rührwerkzeug 8 drei erste Rührspeichen 20 und drei zweite Rührspeichen 21, die abwechselnd in Umfangsrichtung um die Drehachse 17 angeordnet sind. Die ersten Rührspeichen 20 sind jeweils bündig mit einer Oberseite, die der Rührwerkzeugoberfläche 24 entspricht, abschließend angeordnet. Die zweiten Rührspeichen 21 sind bündig mit einer Unterseite 25 des Rührwerkzeugs 8 abschließend angeordnet. Das bedeutet, dass zwei benachbarte Rührspeichen 20, 21 in Richtung der Drehachse 17 versetzt zueinander angeordnet sind. Zwei benachbarte Rührspeichen 20, 21 weisen einen Höhenversatz auf. Die zweiten Rührspeichen 21 sind mit einem Neigungswinkel gegenüber der Werkzeugoberfläche 24 geneigt angeordnet, wobei der Neigungswinkel der zweiten Rührspeichen 21 dem negativen Neigungswinkel der ersten Rührspeichen 20 entspricht. Für den Neigungswinkel w' der zweiten Rührspeichen 21 gilt: w' = - w bzw. w' = 180° - w. Durch diese Anordnung der Rührspeichen 20, 21 ist ein verbessertes Rührergebnis möglich. Die sechs Speichen 20, 21 sind strahlenförmig bezogen auf die Drehachse 17 angeordnet. Die Rührspeichen 20, 21 weisen jeweils eine Rührspeichenachse 23 auf. Die Rührspeichenachsen 23 sind jeweils geradlinig ausgeführt. Die Rührspeichenachsen 23 sind radial zur Drehachse 17 orientiert.

Die Rührspeichen 20, 21 sind bezogen auf einen Drehwinkel um die Drehachse 17 gleich beabstandet angeordnet. Der Winkel zwischen zwei benachbarten Rührspeichen 20, 21 beträgt 60°. Der Zwischenwinkel zwischen zwei benachbarten Rührspeichen 20, 21 kann in Abhängigkeit der Anzahl der Rührspeichen größer oder kleiner gewählt sein.

Die Rührspeichen 20, 21 weisen jeweils eine senkrecht zur Rührspeichenachse 23 orientierte Querschnittsform auf, die ausschließlich konvex ausgeführt ist. Gemäß dem gezeigten Ausführungsbeispiel ist die Querschnittsform linsenförmig ausgeführt. Der linsenförmige Querschnitt weist eine Linsenlänge L_{L} und eine Linsenbreite L_{B} auf. Eine entlang der Linsenlänge L_{L} orientierte Hauptachse der Querschnittsform ist mit einem Neigungswinkel w gegenüber einer Rührwerkzeugoberfläche 24 geneigt angeordnet. Gemäß dem gezeigten Ausführungsbeispiel gilt: L_{L} = 4 mm, L_{B} = 1,6 mm und w = 30°.

Die Rührspeichen 20, 21 weisen eine Rührspeichenhöhe H_{S} auf, die kleiner ist als die Rührwerkzeughöhe H_{W}. Gemäß dem gezeigten Ausführungsbeispiel beträgt die Rührspeichenhöhe H_{S} 70 % der Rührwerkzeughöhe H_{W}.

An dem Trägerring 19 sind sechs radial vorstehende Rührnasen 26 angeordnet. Das bedeutet, dass das Rührwerkzeug 8 genauso viele Rührspeichen 20, 21 wie Rührnasen 26 aufweist. Der Rührwerkzeugdurchmesser D_{W} ist durch die Rührnasen 26, insbesondere durch deren maximalen Rührnasentiefe T_{N,max} festgelegt. Gemäß dem gezeigten Ausführungsbeispiel beträgt der maximale Rührwerkzeugdurchmesser D_{R} 57,3 mm. Die Rührnasentiefe T_{N} ist in radialer Richtung bezüglich der Drehachse 17 orientiert.

Die Rührnasen 26 sind jeweils in einem Abschnitt 27 zwischen zwei Rührspeichen 20, 21 an dem Trägerring 19 einstückig angeformt. Das bedeutet, dass die Rührnasen 26 und die Rührspeichen 20, 21 versetzt zueinander angeordnet sind. Bezogen auf die Drehachse 17 erstreckt sich eine Rührnase 26 entlang eines Rührnasenöffnungswinkels a_{N} von 35°. Ein Freibereich mit einem Freibereichöffnungswinkel a_{F} beträgt entsprechend 25°. Das bedeutet, dass sich die Rührnase 26 entlang des äußeren Umfangs des Trägerrings 19, insbesondere bezogen auf einen Öffnungswinkel der Drehachse 17, länger erstreckt als der Freibereich zwischen zwei benachbarten Rührnasen 26. Jeweils zwei Rührnasen 26 sind diametral bezüglich der Drehachse 17 gegenüberliegend angeordnet. Das Rührwerkzeug 8 ist über die Rührnasen 26 zuverlässig an der Innenfläche der Kruke abgestützt. Die Rührnasen 26 weisen jeweils eine ausschließlich konvex ausgeführte Kontur auf. Jede Rührnase 26 weist einen Anliegeabschnitt 28, einen Mischabschnitt 29 und einen Anströmabschnitt 30 auf. Der Anströmbereich 30 weist eine Anströmfläche 31 auf.

Der Anliegeabschnitt 28 dient zum Anliegen an einer Innenwand des Rührgefäßes 10. Der Anliegeabschnitt 28 weist eine Anliegeabschnittshöhe H_{A} auf. Die Anliegeabschnittshöhe H_{A} ist kleiner als die Rührwerkzeughöhe H_{W}. Die Anliegeabschnittshöhe H_{A} beträgt gemäß dem gezeigten Ausführungsbeispiel 30 % der Rührwerkzeughöhe H_{W}. Gemäß dem gezeigten Ausführungsbeispiel ist der Anliegeabschnitt 28 eine Anliegekante. Der Anliegeabschnitt 28 ist linienförmig ausgeführt. Die Linie ist parallel zur Drehachse 17 orientiert. In Umfangsrichtung um die Drehachse 17 weist der Anliegeabschnitt 28 gemäß dem gezeigten Ausführungsbeispiel lediglich eine infinitesimale Ausbreitung auf. Der Anliegeabschnitt 28 ist gemäß dem gezeigten Ausführungsbeispiel in Fig. 3 bezogen auf einen Drehwinkel um die Drehachse 17 entlang der Drehrichtung 9 30° hinter einer vorderen, dem Mischabschnitt 29 zugewandten Speiche 20, 21 und etwa 60° vor einer nachfolgenden, dem Anströmbereich 30 zugewandten Speiche 20, 21 angeordnet. Der Anliegeabschnitt 28 teilt den freien Abschnitt 27 etwa im Verhältnis 1:2. Der Anliegeabschnitt 28 kann auch mittig an dem freien Abschnitt 27 zwischen zwei benachbarten Speichen 20, 21 angeordnet sein. In Abhängigkeit eines zu erzielenden Mischergebnisses, insbesondere in Abhängigkeit der zu mischenden Komponenten, der Krukengröße und/oder der Rührgeschwindigkeit, also der sich einstellenden Rührdynamik können die Rührnasen 26 an dem Trägerring entsprechend festgelegt werden.

Bezogen auf die Drehachse 17 kann sich der Anliegeabschnitt 28 entlang eines Öffnungswinkels erstrecken von beispielsweise 2° bis 15°. Im Bereich des Anliegeabschnitts 28 weist die Rührnase 26 die maximale Rührnasentiefe T_{N,max} auf. Gemäß dem gezeigten Ausführungsbeispiel beträgt die maximale Rührnasentiefe T_{N,max} 1,4 mm. Gemäß dem gezeigten Ausführungsbeispiel ist der Anliegeabschnitt 28 als Trennkante zwischen dem Mischabschnitt 29 und der Anströmfläche 31 ausgeführt.

Die Rührnasentiefe T_{N} ist entlang der Drehrichtung 9 veränderlich. In Drehrichtung 9 vorn an der Rührnase 26 ist die Anströmfläche 31 angeordnet. Im Bereich des Anströmabschnitts 30 steigt die Rührnasentiefe bis auf die maximale Rührnasentiefe T_{N,max} am Übergang zum Anliegeabschnitt 28 an. Die Anströmfläche 31 erstreckt sich innerhalb eines Öffnungswinkels a_{An}, der gemäß dem gezeigten Ausführungsbeispiel 30° beträgt. Die Anströmfläche 31 erstreckt sich ausgehend von dem Trägerring 19 entgegen der Drehrichtung 9 zunächst über die komplette Rührwerkzeughöhe H_{W}, wobei sich ein Abschnitt mit reduzierter Höhe anschließt. Die reduzierte Höhe entspricht insbesondere der Anliegeabschnittshöhe H_{A}.

Der Mischabschnitt 29 erstreckt sich innerhalb des Öffnungswinkels a_{A} in Umfangsrichtung. Gemäß dem gezeigten Ausführungsbeispiel beträgt der Öffnungswinkel a_{A} 5°. Der Anliegeabschnitt 28 weist die Anliegeabschnittshöhe H_{A} auf. Der Anströmabschnitt 30 weist eine Anströmabschnitthöhe H_{An} auf. Die Summe der beiden Abschnittshöhen, also der Anliegeabschnittshöhe H_{A} und der Anströmabschnittshöhe H_{An}, entspricht der Rührwerkzeughöhe H_{W}.

Der Mischabschnitt 29 und/oder der Anströmabschnitt 30 zeichnen sich dadurch aus, dass ein Spalt zwischen einer Innenseite des Rührgefäßes und einer äußeren Zylinderfläche des Rührwerkzeugs 8 gebildet wird. Unterhalb des Anliegeabschnitts 28, an dem die maximale Rührnasentiefe T_{N,max} vorliegt, ist der Spalt durch eine radiale Vertiefung der Rührnase 26 gebildet. Die Vertiefung erstreckt sich in Umfangsrichtung ausgehend von dem Anliegeabschnitt 28 sowohl in als auch entgegen der Drehrichtung 9, unterhalb des Anliegeabschnitts 28 bezogen auf die Längsachse 17. Die Vertiefung ist Teil des Anströmabschnitts 30.

Der Mischabschnitt 29 weist einen ersten Teilabschnitt auf mit einer Mischabschnittshöhe, die im Wesentlichen der Anliegeabschnittshöhe H_{A} entspricht. Der erste Teilabschnitt des Mischabschnitts 29 schließt sich entgegen der Drehrichtung 9 unmittelbar dem Anliegeabschnitt 28 an. Entgegen der Drehrichtung 9 schließt sich dem ersten Teilabschnitt ein zweiter Teilabschnitt des Mischabschnitts 29 an. Der Mischabschnitt 29 weist in dem zweiten Teilabschnitt als Höhe die Rührwerkzeughöhe H_{W} auf. Mit dem zweiten Teilabschnitt ist der Mischabschnitt 29 an dem Trägerring 19 angeformt.

Die Geometrie der Rührnase 26 ist anhand der Schnittdarstellungen in Fig. 9 bis Fig. 12 nochmals erläutert. Fig. 9 zeigt einen Querschnitt durch den Trägerring 19 entlang der Schnittlinie IX-IX. Die Schnittlinie ist außerhalb der Rührnase 26 festgelegt. Entsprechend ist der Mischabschnitt 29 sichtbar. In einem in Fig. 10 oben dargestellten Bereich ist der Anliegeabschnitt 28 mit der Anliegeabschnittshöhe H_{A} vorgesehen. Darunter mit der Anströmabschnittshöhe H_{An} ist der Anströmabschnitt 30 vorgesehen. Die Schnittlinie X-X ist durch den linienförmigen Anliegeabschnitt 28 bei der maximalen Rührnasentiefe T_{N,max} angeordnet. Der Anströmabschnitt 30 ist in diesem Bereich unterhalb des Anliegeabschnitts 28 angeordnet. Der Mischabschnitt 29 und/oder der Anströmabschnitt 30 ist dadurch ausgebildet, dass die Rührnasentiefe gegenüber der maximalen Rührnasentiefe T_{N,max} reduziert ist. Die Schnittlinie XI-XI ist in dem Bereich der Rührnase 26 angeordnet, in dem die Rührnasentiefe insgesamt und insbesondere entlang der gesamten Rührwerkzeughöhe H_{W} reduziert ist. Die Schnittlinie XII-XII befindet sich in Drehrichtung 9 vor der Rührnase 26, die deshalb nicht erkennbar ist. Die nachfolgende zweite Rührspeiche 21 ist erkennbar.

## Patentansprüche

1. Rührwerkzeug (8) für ein Rührgerät (1) zum Rühren eines Gemischs, wobei das Rührwerkzeug (8) umfasst
a. ein Verbindungselement (16) zum Verbinden des Rührwerkzeugs (8) mit einem um eine Drehachse (17) antreibbaren Rührantrieb (6) des Rührgeräts (1),
b. einen Trägerring (19),
c. mehrere zwischen dem Verbindungselement (16) und dem Trägerring (19) angeordnete Rührspeichen (20, 21) und
d. mindestens eine an dem Trägerring (19) radial vorstehende Rührnase (26), **dadurch gekennzeichnet, dass** zwei benachbarte Rührspeichen (20, 21) in Richtung der Drehachse (17) versetzt zueinander angeordnet sind.

2. Rührwerkzeug gemäß Anspruch 1, **dadurch gekennzeichnet, dass** mindestens eine erste Rührspeiche (20) bündig mit einer Oberseite (24) des Rührwerkzeugs (8) abschließt und/oder mindestens eine zweite Rührspeiche (21) bündig mit einer Unterseite (25) des Rührwerkzeugs (8) abschließt.

3. Rührwerkzeug gemäß einem der vorstehenden Ansprüche, **dadurch gekennzeichnet, dass** die Rührspeichen (20, 21) jeweils eine Rührspeichenachse (23) aufweisen, die geradlinig ausgeführt ist.

4. Rührwerkzeug gemäß einem der vorstehenden Ansprüche, **dadurch gekennzeichnet, dass** das Rührwerkzeug (8) aus Kunststoff, insbesondere aus Polyamid, und insbesondere einstückig hergestellt ist.

5. Rührwerkzeug gemäß einem der vorstehenden Ansprüche, **dadurch gekennzeichnet, dass** die mindestens eine Rührnase (26) bezogen auf einen Drehwinkel um die Drehachse (17), insbesondere mittig, zwischen zwei Rührspeichen (20, 21) angeordnet ist.

6. Rührwerkzeug gemäß einem der vorstehenden Ansprüche, **gekennzeichnet durch** mehrere, insbesondere sechs, Rührnasen (26), die in Umfangsrichtung des Rührwerkzeugs (8), insbesondere gleichmäßig, beabstandet angeordnet sind, wobei insbesondere jeweils zwei Rührnasen (26) bezüglich der Drehachse (17) diametral gegenüberliegend angeordnet sind.

7. Rührwerkzeug gemäß einem der vorstehenden Ansprüche, **dadurch gekennzeichnet, dass** die Rührspeichen (20, 21) jeweils eine Rührspeichenhöhe (H_{S}) aufweisen, die kleiner ist als eine Rührwerkzeughöhe (H_{W}), wobei insbesondere gilt: H_{S} ≥ 0,3 · H_{W}, insbesondere H_{S} ≥ 0,5 · H_{W}, insbesondere H_{S} ≥ 0,6 · H_{W}, insbesondere H_{S} ≥ 0,7 · H_{W} und insbesondere H_{S} ≥ 0,75 · H_{W}.

8. Rührwerkzeug gemäß einem der vorstehenden Ansprüche, **dadurch gekennzeichnet, dass** die Rührspeichen (20, 21) jeweils eine, insbesondere ausschließlich, konvex ausgeführte Querschnittsform aufweisen, die insbesondere linsenförmig oder ellipsenartig ausgeführt ist, und die insbesondere gegenüber einer Rührwerkzeugoberfläche (24) mit einem von Null verschiedenen Neigungswinkel (w) angeordnet ist.

9. Rührwerkzeug gemäß einem der vorstehenden Ansprüche, **dadurch gekennzeichnet, dass** die Kontur der mindestens einen Rührnase (26) ausschließlich konvex ausgeführt ist.

10. Rührwerkzeug gemäß einem der vorstehenden Ansprüche, **dadurch gekennzeichnet, dass** die mindestens eine Rührnase (26) einen Anliegeabschnitt (28) zum Anliegen an einer Innenwand eines Rührgefäßes (10) aufweist, wobei der Anliegeabschnitt (28) eine Anliegeabschnittshöhe (H_{A}) aufweist, die kleiner ist als eine Rührwerkzeughöhe (H_{W}).

11. Rührwerkzeug gemäß Anspruch 10, **dadurch gekennzeichnet, dass** die mindestens eine Rührnase (26) innerhalb des Anliegeabschnitts (28) eine maximale Rührnasentiefe (T_{N,max}) aufweist, die insbesondere einen maximalen Rührwerkzeugdurchmesser (D_{R}) festlegt.

12. Rührwerkzeug gemäß einem der vorstehenden Ansprüche, **dadurch gekennzeichnet, dass** die mindestens eine Rührnase (26) einen Mischabschnitt (29) zum Mischen des Gemischs aufweist, wobei die mindestens eine Rührnase (26) innerhalb des Mischabschnitts (29) eine reduzierte Rührnasentiefe aufweist, die insbesondere kleiner ist als eine maximale Rührnasentiefe (T_{N,max}).

13. Rührwerkzeug gemäß einem der vorstehenden Ansprüche, **dadurch gekennzeichnet, dass** die mindestens eine Rührnase (26) eine, insbesondere in Drehrichtung (9) des Rührwerkzeugs (8) vorn an der Rührnase (26) angeordnete, Anströmfläche (31) zum Anströmen des Gemischs an die Rührnase (26) aufweist, wobei die mindestens eine Rührnase (26) entlang der Anströmfläche (31) eine reduzierte Rührnasentiefe aufweist, die insbesondere kleiner ist als eine maximale Rührnasentiefe (T_{N,max}).

14. Rührwerkzeug gemäß Anspruch 13, **dadurch gekennzeichnet, dass** ein auf die Drehachse (17) bezogener Umfangswinkel (a_{An}) der Anströmfläche (31) höchstens 85 % eines Umfangswinkels (a_{N}) der mindestens einen Rührnase (26) beträgt.

15. Rührgerät (1) zum Rühren eines Gemischs mit einem antreibbaren Rührantrieb (6) und mit einem mit dem Rührantrieb (6) verbundenen Rührwerkzeug (8) gemäß einem der vorstehenden Ansprüche.

## Claims

1. Stirring tool (8) for a stirrer (1) for stirring a mixture, wherein the stirring tool (8) comprises
a. a connecting element (16) for connecting the stirring tool (8) to a stirring drive (6), drivable about a rotational axis (17), of the stirrer (1),
b. a carrier ring (19),
c. a plurality of stirring spokes (20, 21) disposed between the connecting element (16) and the carrier ring (19), and
d. at least one stirring boss (26), which projects radially on the carrier ring (19),
**characterized in that** two adjacent stirring spokes (20, 21) are arranged mutually offset in the direction of the rotational axis (17).

2. Stirring tool as claimed in claim 1, **characterized in that** at least one first stirring spoke (20) terminates flush with a top side (24) of the stirring tool (8) and/or at least one second stirring spoke (21) terminates flush with a bottom side (25) of the stirring tool (8).

3. Stirring tool as claimed in one of the preceding claims, **characterized in that** the stirring spokes (20, 21) respectively have a stirring spoke axis (23) of rectilinear configuration.

4. Stirring tool as claimed in one of the preceding claims, **characterized in that** the stirring tool (8) is produced from plastic, in particular from polyamide, and in particular in one piece.

5. Stirring tool as claimed in one of the preceding claims, **characterized in that** the at least one stirring boss (26), with reference to a rotation angle about the rotational axis (17), is arranged, in particular centrally, between two stirring spokes (20, 21).

6. Stirring tool as claimed in one of the preceding claims, **characterized by** a plurality of, in particular six, stirring bosses (26), which in the peripheral direction of the stirring tool (8) are arranged, in particular evenly, spaced, wherein in particular respectively two stirring bosses (26) are arranged diametrically opposite one another with respect to the rotational axis (17).

7. Stirring tool as claimed in one of the preceding claims, **characterized in that** the stirring spokes (20, 21) respectively have a stirring spoke height (Hs) which is less than a stirring tool height (Hw), wherein in particular: Hs ≥ 0.3 · Hw, in particular Hs ≥ 0.5 · Hw, in particular Hs ≥ 0.6 · Hw, in particular Hs ≥ 0.7 · Hw and in particular H_{S} ≥ 0.75 · H_{W}.

8. Stirring tool as claimed in one of the preceding claims, **characterized in that** the stirring spokes (20, 21) respectively have an, in particular exclusively, convexly configured cross-sectional shape, which is in particular of lenticular or elliptical configuration, and which is arranged in particular in relation to a stirring tool surface (24) with an angle of inclination (w) different from zero.

9. Stirring tool as claimed in one of the preceding claims, **characterized in that** the contour of the at least one stirring boss (26) is of exclusively convex configuration.

10. Stirring tool as claimed in one of the preceding claims, **characterized in that** the at least one stirring boss (26) has a bearing portion (28) for bearing against an inner wall of a stirring vessel (10), wherein the bearing portion (28) has a bearing portion height (H_{A}) which is less than a stirring tool height (Hw).

11. Stirring tool as claimed in claim 10, **characterized in that** the at least one stirring boss (26) within the bearing portion (28) has a maximum stirring boss depth (T_{N,max}) which in particular defines a maximum stirring tool diameter (D_{R}).

12. Stirring tool as claimed in one of the preceding claims, **characterized in that** the at least one stirring boss (26) has a mixing portion (29) for mixing the mixture, wherein the at least one stirring boss (26) within the mixing portion (29) has a reduced stirring boss depth, which in particular is less than a maximum stirring boss depth (T_{N,max}).

13. Stirring tool as claimed in one of the preceding claims, **characterized in that** the at least one stirring boss (26) has a leading surface (31), disposed in particular on the front of the stirring boss (26) in the rotational direction (9) of the stirring tool (8), for the onflow of the mixture against the stirring boss (26), wherein the at least one stirring boss (26) has along the leading surface (31) a reduced stirring boss depth, which in particular is less than a maximum stirring boss depth (T_{N,max}).

14. Stirring tool as claimed in claim 13, **characterized in that** a peripheral angle (a_{An}), related to the rotational axis (17), of the leading surface (31) amounts to no more than 85% of a peripheral angle (a_{N}) of the at least one stirring boss (26).

15. Stirrer (1) for stirring a mixture with a drivable stirring drive (6) and with a stirring tool (8), connected to the stirring drive (6), as claimed in one of the preceding claims.

## Revendications

1. Outil d'agitation (8) pour un appareil d'agitation (1) destiné à agiter un mélange, dans lequel l'outil d'agitation (8) comprend
a. un élément de liaison (16) destiné à relier l'outil d'agitation (8) à un entraînement d'agitation (6) de l'appareil d'agitation (1), lequel entraînement peut être entraîné autour d'un axe de rotation (17),
b. une bague de support (19),
c. plusieurs rayons d'agitation (20, 21) agencés entre l'élément de liaison (16) et la bague de support (19) et
d. au moins un bec d'agitation (26) faisant saillie radialement sur la bague de support (19),
**caractérisé en ce que**
deux rayons d'agitation (20, 21) adjacents sont décalés l'un de l'autre en direction de l'axe de rotation (17).

2. Outil d'agitation selon la revendication 1, **caractérisé en ce qu'**au moins un premier rayon d'agitation (20) se termine en affleurement avec une face supérieure (24) de l'outil d'agitation (8) et/ou au moins un deuxième rayon d'agitation (21) se termine en affleurement avec une face inférieure (25) de l'outil d'agitation (8).

3. Outil d'agitation selon l'une quelconque des revendications précédentes, **caractérisé en ce que** les rayons d'agitation (20, 21) présentent chacun un axe de rayon d'agitation (23) qui est rectiligne.

4. Outil d'agitation selon l'une quelconque des revendications précédentes, **caractérisé en ce que** l'outil d'agitation (8) est fabriqué à partir d'une matière plastique, en particulier de polyamide, et en particulier d'une seule pièce.

5. Outil d'agitation selon l'une quelconque des revendications précédentes, **caractérisé en ce que** ledit au moins un bec d'agitation (26) est agencé entre deux rayons d'agitation (20, 21), en particulier au centre, par rapport à un angle de rotation autour de l'axe de rotation (17).

6. Outil d'agitation selon l'une quelconque des revendications précédentes, **caractérisé par** plusieurs becs d'agitation (26), en particulier six, qui sont agencés à distance les uns des autres, en particulier de manière régulière, dans la direction périphérique de l'outil d'agitation (8), dans lequel en particulier respectivement deux becs d'agitation (26) sont agencés de manière diamétralement opposée par rapport à l'axe de rotation (17).

7. Outil d'agitation selon l'une quelconque des revendications précédentes, **caractérisé en ce que** les rayons d'agitation (20, 21) présentent chacun une hauteur de rayon d'agitation (H_{S}) qui est inférieure à une hauteur d'outil d'agitation (H_{W}), dans lequel en particulier : H_{S} ≥ 0,3·H_{W}, en particulier H_{S} ≥ 0,5·H_{W}, en particulier H_{S} ≥ 0,6·H_{W}, en particulier H_{S} ≥ 0,7·H_{W} et en particulier H_{S} ≥ 0,75·H_{W} s'applique.

8. Outil d'agitation selon l'une quelconque des revendications précédentes, **caractérisé en ce que** les rayons d'agitation (20, 21) présentent chacun en particulier exclusivement une forme de section transversale convexe, qui est en particulier lenticulaire ou de type ellipse, et qui est agencée en particulier selon un angle d'inclinaison (w) différent de zéro par rapport à une surface d'outil d'agitation (24) .

9. Outil d'agitation selon l'une quelconque des revendications précédentes, **caractérisé en ce que** le contour dudit au moins un bec d'agitation (26) est exclusivement convexe.

10. Outil d'agitation selon l'une quelconque des revendications précédentes, **caractérisé en ce que** ledit au moins un bec d'agitation (26) comprend une partie d'application (28) destinée à être appliquée contre une paroi intérieure d'un récipient collecteur (10), dans lequel la partie d'application (28) présente une hauteur de partie d'application (H_{A}) qui est inférieure à une hauteur d'outil d'agitation (H_{W}).

11. Outil d'agitation selon la revendication 10, **caractérisé en ce que** ledit au moins un bec d'agitation (26) présente à l'intérieur de la partie d'application (28) une profondeur de bec d'agitation maximale (T_{N,max}), qui établit en particulier un diamètre d'outil d'agitation maximal (D_{R}).

12. Outil d'agitation selon l'une quelconque des revendications précédentes, **caractérisé en ce que** ledit au moins un bec d'agitation (26) comprend une partie de mélange (29) destinée à mélanger le mélange, dans lequel ledit au moins un bec d'agitation (26) présente à l'intérieur de la partie de mélange (29) une profondeur de bec d'agitation réduite, qui est en particulier inférieure à une profondeur de bec d'agitation maximale (T_{N,max}).

13. Outil d'agitation selon l'une quelconque des revendications précédentes, **caractérisé en ce que** ledit au moins un bec d'agitation (26) présente une surface d'écoulement (31) située à l'avant du bec d'agitation (26) en particulier dans le sens de rotation (9) de l'outil d'agitation (8), pour l'écoulement du mélange sur le bec d'agitation (26), dans lequel ledit au moins un bec d'agitation (26) présente le long de la surface d'écoulement (31) une profondeur de bec d'agitation réduite, qui est en particulier inférieure à une profondeur de bec d'agitation maximale (T_{N,max}).

14. Outil d'agitation selon la revendication 13, **caractérisé en ce qu'**un angle périphérique (a_{An}) de la surface d'écoulement (31), rapporté à l'axe de rotation (17), atteint au maximum 85 % d'un angle périphérique (a_{N}) dudit au moins un bec d'agitation (26).

15. Outil d'agitation (1) destiné à agiter un mélange, comprenant un entraînement d'agitation (6) pouvant être entraîné et un outil d'agitation (8) selon l'une quelconque des revendications précédentes relié à l'entraînement d'agitation (6) .
